# EUROPÄISCHE PATENTSCHRIFT

(11) **EP 3 835 537 B1**
(45) Veröffentlichungstag und Bekanntmachung des Hinweises auf die Patenterteilung: **24.05.2023**
(21) Anmeldenummer: 20213388.0
(22) Anmeldetag: 11.12.2020
(51) Int. Cl.: E06B 7/084, E06B 5/10

(54) **DURCHSCHUSSHEMMENDE GLASLAMELLENFENSTERKONSTRUKTION FÜR GEBÄUDEINSTALLATIONEN**
PENETRATION-PROOF GLASS PANEL WINDOW STRUCTURE FOR BUILDING INSTALLATIONS
CONSTRUCTION DE FENÊTRES À LAMELLES EN VERRE PARE-BALLES POUR INSTALLATIONS DE BÂTIMENT

(30) Priorität: 13.12.2019 DE 102019134397
(43) Veröffentlichungstag der Anmeldung: 16.06.2021
(73) Patentinhaber: Hommer, Heidrun, 99510 Wiegendorf (DE)
(72) Erfinder: Hommer, Heidrun, 99510 Wiegendorf (DE)
(74) Vertreter: Gleim Petri Oehmke Patent- und Rechtsanwaltspartnerschaft mbB

(56) Entgegenhaltungen:
- EP-A1- 2 857 624
- EP-A1- 3 309 501
- DE-A1- 10 033 852
- US-A1- 2019 032 397

## Beschreibung

Die Erfindung betrifft eine durchschusshemmende Glaslamellenfensterkonstruktion für Gebäudeinstallationen, insbesondere für senkrechte Fassaden mit einer geschlossenen Ganzglasoptik an der Gebäudeaußenseite.

Lamellenfenster weisen in der Regel einen rechteckigen Fensterrahmen auf, in dem mehrere Lamellen parallel neben- oder übereinander angeordnet sind. Im geschlossenen Zustand des Lamellenfensters bilden die Lamellen eine zum Fensterrahmen planparallele Fensterfläche, welche die Öffnung des Fensterrahmens verschließt. Die Lamellen sind an im Fensterrahmen befestigten Drehachsen gelagert und können zum Öffnen des Lamellenfensters über einen gleichzeitig auf alle Lamellen wirkenden Antriebsmechanismus synchron in einen geöffneten Zustand geschwenkt werden.

Aus dem Stand der Technik sind bereits Lamellenfenster bekannt, bei denen innerhalb des Fensterrahmens eine Ganzglasoptik erreicht wird.

Ein in der Gebrauchsmusterschrift DE 202 19 577 U1 offenbartes Lamellenfenster besteht aus rahmenlosen Lamellen. Die Lamellen bestehen aus einer inneren und einer äußeren Glasscheibe, die an ihren Rändern umlaufend über Abstandshalter miteinander verklebt sind, sodass sich zwischen den Glasscheiben ein luftdichter Hohlraum ausbildet. Die sich gegenüberstehenden Seitenflächen benachbarter Lamellen sind gegenläufig angeschrägt, sodass ein im geschlossenen Zustand zwischen den benachbarten Lamellen verbleibender Spalt so klein wie möglich ist. In einer weiteren Ausführung sind das Außenglas und die Abstandshalter relativ gegenüber dem Innenglas und parallel zur Drehachse verschoben, sodass sich im Bereich der Abstandshalter zwischen den benachbarten Lamellen eine abgestufte Überlappung ausbildet, in der die benachbarten Lamellen aneinander anliegen können.

Die Gebrauchsmusterschrift DE 202 04 044 U1 offenbart ein Lamellenfenster, bei dem die Lamellen jeweils aus einer Isolierglasscheibe bestehen, die in einem Lamellenrahmen aus Metallprofil gehalten wird. Die Isolierglasscheibe besteht aus einer inneren und einer äußeren Glasscheibe, die über einen am Rand der inneren Glasscheibe umlaufenden Abstandshalter miteinander verklebt sind. Die Isolierglasscheibe ist allseitig vom Lamellenrahmen umgeben, wobei der Lamellenrahmen im Bereich des Abstandshalters zwischen den beiden Glasscheiben eingeklebt sein kann. Der Lamellenrahmen wird dabei durch die Außenscheiben der Lamellen abgedeckt und ist von der Gebäudeaußenseite her nicht sichtbar. Am Lamellenrahmen sind Achsstummel befestigt, an denen die Lamellen drehbar im Fensterrahmen aufgenommen werden. Zum Abdichten der Lamellen gegeneinander und gegenüber dem Lamellenrahmen sind elastische Dichtmittel in den Lamellenrahmen eingesetzt.

Bei den beiden zuvor genannten Lösungen sind die Fensterflächen der geschlossenen Lamellen von dem Fensterrahmen eingefasst, sodass die an einer Fassade montierten Fensterrahmen stets sichtbar bleiben. Durch die offenbarte Art der drehbaren Lagerung, bei der ein Teil der Lamelle zur Innenseite und ein Teil der Lamelle zur Außenseite des Fensterrahmens geschwenkt wird, ist es prinzipbedingt nicht möglich, den Fensterrahmen mit einem auf dem Lamellenrahmen montierten Fassadenelement abzudecken. Eine Fassade in Ganzglasoptik, bei der der Fensterrahmen hinter den Fassadenelementen verborgen bleibt, kann so nicht erreicht werden. Maßnahmen zur Durchschusshemmung sind ebenfalls nicht vorgesehen.

Aus der EP 2 666 951 B1 ist ein Lamellenfenster bekannt, bei dem die Lamellen zum Öffnen des Lamellenfensters eine kombinierte Ausstell- und Schwenkbewegung in Richtung der Außenseite des Fensterrahmens vollziehen. Gegenüber dem zuvor genannten Stand der Technik verbleiben die Lamellen dadurch stets au ßerhalb des Fensterrahmens und tauchen nicht mehr zur Innenseite des Fensters in den Fensterrahmen ein. Die Ausstell- und Schwenkbewegung wird durch einen mehrgelenkigen Bewegungsmechanismus erreicht, über den die Lamellen zu beiden Seiten mit dem Fensterrahmen verbunden sind. Durch die kombinierte Ausstell- und Schwenkbewegung ist es prinzipiell möglich, Fassadenelemente so auf den Lamellenrahmen zu montieren, dass diese in der Schließstellung des Lamellenfensters auch den Fensterrahmen überdecken. Für die Integration in eine Fassade mit Ganzglasoptik sind derartige Lamellenfenster besonders gut geeignet. Neben dem Bewegungsmechanismus und der Gestaltung der Lamellen werden in der Schrift keine Hinweise zum Erreichen einer Durchschusshemmung gegeben.

In der US 2019/0032397 A1 sind System und Verfahren für verbesserte Jalousiefenster offenbart, die einen Hauptrahmen mit oberen und unteren Rahmen mit einem Absperrmittel, zwischen denen sich eine erste und zweite Fensterfläche mit thermischer Wabenstruktur befindet, wobei die erste Fensterfläche innen eine Widerstandsschicht aufweist, um Projektilen widerstehen zu können. Nachteilig dabei sind unter Aspekten der sicheren Durchschusshemmung die nicht geschlossenen Rahmen der Jalousiefenster.

Der Erfindung liegt die Aufgabe zugrunde, eine Möglichkeit zu schaffen, die bei Lamellenfenstern in Ganzglasoptik eine Durchschusshemmung gewährleistet.

Erfindungsgemäß wird die Aufgabe gelöst durch eine durchschusshemmende Glaslamellenfensterkonstruktion für Gebäudeinstallationen. Diese enthält einen rechteckigen Fensterrahmen, eine erste Lamelle und mindestens eine weitere Lamelle. Die erste und weitere Lamelle enthalten jeweils ein Fassadenelement und einen rechteckigen Lamellenrahmen mit einer Drehachse. Die Fassadenelemente sind auf dem Lamellenrahmen angeordnet und weisen eine zu einer Gebäudeaußenseite gerichtete Außenoberfläche und eine zu einer Gebäudeinnenseite gerichtete Innenoberfläche auf. Die Lamellenrahmen sind mit den Drehachsen horizontal in dem Fensterrahmen angeordnet. Die Lamellen weisen in einer Schließstellung eine parallel zum Fensterrahmen orientierte und bis auf funktionsbedingte Spalte geschlossene und den Fensterrahmen abdeckende Fensterfläche auf. Die erste Lamelle weist ein erstes Fassadenelement auf und ist horizontal zuoberst am Fensterrahmen angeordnet. Jede weitere Lamelle weist jeweils ein zweites Fassadenelement auf und ist horizontal unterhalb der ersten Lamelle am Fensterrahmen angeordnet. Das erste Fassadenelement und das zweite Fassadenelement sind jeweils ein Verbundsicherheitsglas, das einen inneren Sichtbereich und einen den inneren Sichtbereich umgebenden Randbereich aufweist. Der Randbereich des ersten Fassadenelements ist auf der Innenoberfläche vollständig mit einem ersten Verstärkungsrahmen abgedeckt. Der Randbereich des zweiten Fassadenelements ist auf der Innenoberfläche vollständig mit einem zweiten Verstärkungsrahmen und im oberen Randbereich mit einer zusätzlichen Abdeckleiste abgedeckt. Das erste und das zweite Fassadenelement weisen an der Innenoberfläche jeweils eine Innenscheibe und eine die Innenscheibe mit dem jeweiligen Fassadenelement im Sichtbereich verbindende Mittenscheibe, vorzugsweise eine Polycarbonatscheibe, auf. Die Innenscheibe ist größer als die Mittenscheibe und kleiner als das jeweilige Fassadenelement. Der Lamellenrahmen der ersten Lamelle weist eine oben am Lamellenrahmen angeordnete Verstärkungsleiste auf. Der Fensterrahmen weist Verstärkungseinlagen auf, die in der Schließstellung der Lamellen einen die Fensterfläche umgebenden Rand verstärken. Die Glaslamellenfensterkonstruktion enthält weiterhin eine Montagestruktur zum Befestigen des Fensterrahmens in einer Gebäudestruktur und eine Bewegungseinrichtung zum Öffnen und Schließen der Lamellen. Als Montagestruktur für den Fensterrahmen ist ein Befestigungsrahmen in der Gebäudestruktur angeordnet.

Vorzugsweise sind der erste Verstärkungsrahmen, der zweite Verstärkungsrahmen, ein erster Montagerahmen, ein zweiter Montagerahmen, die Abdeckleiste, die Verstärkungsleiste, die Verstärkungseinlage und der Befestigungsrahmen witterungsbeständige Stahlprofile mit entsprechend dimensionierten Querschnitten.

Zweckmäßig ist die Abdeckleiste zwischen dem zweiten Verstärkungsrahmen und der Innenscheibe fest mit dem zweiten Verstärkungsrahmen verbunden und weist in der Schließstellung eine Überlappung mit dem jeweils ersten oder zweiten Verstärkungsrahmen der darüber angeordneten ersten oder weiteren Lamelle auf.

In einer verallgemeinerten Variante ist der erste und zweite Verstärkungsrahmen jeweils aus vier Abschnitten des Stahlprofils zusammengesetzt, die an der Innenoberfläche mit dem jeweiligen Fassadenelement verklebt sind.

Vorteilhaft ist der erste Montagerahmen jeweils aus vier Abschnitten des Stahlprofils zusammengesetzt, die am Lamellenrahmen verschraubt sind.

Besonders vorteilhaft ist der zweite Montagerahmen jeweils aus drei Abschnitten des Stahlprofils und aus der Abdeckleiste zusammengesetzt, die am Lamellenrahmen verschraubt sind.

In einer möglichen Ausgestaltung ist die Verstärkungsleiste an der Oberseite des Lamellenrahmens der ersten Lamelle mit dem Lamellenrahmen verschraubt.

In einer speziellen Ausgestaltung ist die Verstärkungseinlage umlaufend in einem Hohlraum des Fensterrahmens angeordnet.

Zweckmäßig ist der Befestigungsrahmen zur Verbindung des Fensterrahmens mit der Gebäudestruktur innerhalb einer Öffnung der Gebäudestruktur angeordnet.

Die Erfindung soll nachfolgend anhand von Ausführungsbeispielen näher erläutert werden. In den dazugehörigen Zeichnungen zeigen:
- Fig. 1: den prinzipiellen Aufbau einer Glaslamellenfensterkonstruktion in der Schließstellung,
- Fig. 2: den prinzipiellen Aufbau der ersten Lamelle im montierten Fensterrahmen und
- Fig. 3: den prinzipiellen Aufbau einer weiteren Lamelle im Fensterrahmen.

Gemäß **Fig. 1** weist die durchschusshemmende Glaslamellenfensterkonstruktion für Gebäudeinstallationen einen rechteckigen Fensterrahmen 4, eine erste Lamelle 1 und mindestens eine weitere Lamelle 2 auf. Die erste Lamelle 1 und die weitere Lamelle 2 enthalten jeweils ein Fassadenelement und einen rechteckigen Lamellenrahmen 3 mit einer Drehachse A. Die Fassadenelemente sind auf dem Lamellenrahmen 3 angeordnet.

Sie weisen eine zu einer Gebäudeaußenseite 81 gerichtete Außenoberfläche E und eine zu einer Gebäudeinnenseite 82 gerichtete Innenoberfläche F auf. Die Lamellenrahmen 3 sind mit den Drehachsen A horizontal in dem Fensterrahmen 4 angeordnet, sodass die Glaslamellenfensterkonstruktion in einer Schließstellung der ersten und weiteren Lamellen 1 und 2 eine parallel zum Fensterrahmen 4 orientierte, bis auf funktionsbedingte Spalte G geschlossene und den Fensterrahmen 4 abdeckende Fensterfläche aufweist.

Weiterhin weist die durchschusshemmende Glaslamellenfensterkonstruktion einen Befestigungsrahmen 5 zum Befestigen des Fensterrahmens 4 in einer Gebäudestruktur 8 und eine Bewegungseinrichtung (nicht in den Figuren dargestellt) zum Öffnen und Schließen der ersten und weiteren Lamellen 1 und 2 auf.

Die durchschusshemmende Glaslamellenfensterkonstruktion ist insbesondere für den Einbau an senkrechten oder nahezu senkrecht verlaufenden Gebäudefassaden mit einer Ganzglasoptik vorgesehen, in der bis auf die funktionsbedingten Spalte G zwischen einzelnen Fassadenelementen keine Unterbrechungen durch andere Materialien als die der Fassadenelemente vorhanden sind.

Die erste Lamelle 1 ist horizontal zuoberst am Fensterrahmen 4 angeordnet und weist ein erstes Fassadenelement 11 auf. Jede der weiteren Lamellen 2 ist horizontal unterhalb der ersten Lamelle 1 oder unterhalb weiterer Lamellen 2 im Fensterrahmen 4 angeordnet und weist ein zweites Fassadenelement 21 auf.

Die bewegliche Aufnahme der Lamellen 1 und 2 im Fensterrahmen 4 und die Bewegungseinrichtung zum Antreiben der Lamellen 1 und 2 werden hier nicht weiter ausgeführt. Sie sind entsprechend dem Stand der Technik ausgeführt, der zum Beispiel aus der vorgenannten EP 2 666 951 B1 bekannt ist. Wesentlich ist, dass sich die Lamellen 1 und 2 beim Öffnen in einer kombinierten Dreh- und Ausstellbewegung der Drehachsen A zur Gebäudeaußenseite 81 vom Fensterrahmen 4 wegbewegen.

Die beiden Fassadenelemente 11 und 21 sind jeweils rechteckige Glaselemente aus Verbundsicherheitsglas, die in horizontaler Richtung eine gleiche Breite aufweisen. Das erste Fassadenelement 11 unterscheidet sich gegenüber dem zweiten Fassadenelement 21 durch eine größere Höhe in vertikaler Richtung. Die Breite ist so gewählt, dass die Fassadenelemente 11 und 21 den Fensterrahmen 4 in der Schließstellung abdecken. Die Höhe ist so gewählt, dass alle Fassadenelemente 11 und 21 zusammen die geschlossene Fensterfläche ausbilden, mit welcher der Fensterrahmen 4 in der Schließstellung, bis auf die verbleibenden funktionsbedingten Spalte G, abgedeckt wird. Ein unterer Rand des Fensterrahmens 4 wird mit dem zweiten Fassadenelement 21 der zuunterst im Fensterrahmen 4 aufgenommenen weiteren Lamelle 2 abdeckt. Ein oberer Rand des Fensterrahmens 4 wird mit dem höheren ersten Fassadenelement 11 der ersten Lamelle 1 abgedeckt.

Die ersten und zweiten Fassadenelemente 11 und 21 weisen einen inneren Sichtbereich S und einen Randbereich R auf, wobei der Randbereich R den inneren Sichtbereich S einrahmend umgibt. In Fig. 1 ist der Sichtbereich S zur Verdeutlichung mittels einer gepunkteten Linie eingerahmt. Alles außerhalb der gepunkteten Linie gehört zum Randbereich R der Fassadenelemente 11 und 21.

Auf der Innenoberfläche F der Fassadenelemente 11 und 21 weist der Randbereich R eine undurchsichtige Beschichtung auf. Die Beschichtung ist bevorzugt eine schwarze Emailleschicht. Durch die Beschichtung werden alle hinter den Fassadenelementen liegenden Strukturen optisch abgedeckt, sodass auf der Gebäudeaußenseite 81 eine saubere Optik erreicht wird.

Wie in **Fig. 2** anhand einer geschnittenen Darstellung der ersten Lamelle 1 und in Fig. 3 anhand einer geschnittenen Darstellung der weiteren Lamelle 2 gezeigt, sind die ersten und zweiten Fassadenelemente 11 und 21 im Sichtbereich S als laminiertes, durchschusshemmendes Verbundsicherheitsglas ausgeführt. Dazu ist das erste und zweite Fassadenelement 11 und 21 jeweils an der Innenoberfläche F fest mit einer Mittenscheibe 6 und die Mittenscheibe 6 mit einer Innenscheibe 7 verbunden.

Die Mittenscheibe 6 ist eine Polycarbonatscheibe. Sie ist geringfügig größer als der durch den Randbereich R definierte Sichtbereich S. Auf der Seite zur Innenoberfläche F bleiben die Seitenränder der Mittenscheibe 6 hinter dem Randbereich R verborgen, sodass an den Fassadenelementen 11 und 21 eine von der Gebäudeaußenseite 81 sichtbare, saubere Optik erreicht wird.

Auf der anderen Seite ist die Mittenscheibe 6 mit der Innenscheibe 7 verbunden. Die Innenscheibe 7 ist ein aus dem Stand der Technik bekanntes Thermoisolierglas aus zwei mit einem Abstandshalter getrennten Glasscheiben, die eine Luftschicht einschließen. Die Innenscheibe 7 ist größer als die Mittenscheibe 6, sodass sich der Abstandshalter außerhalb der Seitenränder der Mittenscheibe 6 befindet und von der Gebäudeaußenseite 81 nicht sichtbar ist.

An dieser Stelle wird darauf hingewiesen, dass die durchschusshemmende Wirkung im Sichtbereich S der Fassadenelemente 11 und 21 selbstverständlich auch durch Verwendung anderer Materialien oder eine andere Anordnung der Schichten des Verbundsicherheitsglases erreicht werden kann. Wesentlich ist, dass im Sichtbereich S stets die geforderte durchschusshemmende Wirkung erreicht wird.

Zum Erreichen der durchschusshemmenden Wirkung außerhalb des Sichtbereichs S sind die Fassadenelemente 11 und 21 im Randbereich R mit verschiedenen Flachstahlprofilen verstärkt. Die verschiedenen Flachstahlprofile bestehen entweder aus witterungsbeständigen Stahlsorten oder sind mit einer Beschichtung versehen, welche die Stahlprofile witterungsfest macht.

Der Randbereich R des ersten Fassadenelements 11 ist auf der Innenoberfläche F mit einem ersten Verstärkungsrahmen 12 vollständig abgedeckt. Der erste Verstärkungsrahmen 12 besteht aus vier 8 mm dicken Flachstahlprofilen 70 x 8 mm, welche, an die Seitenränder der Mittenscheibe 6 anschließend, im Randbereich R aufgeklebt sind.

Der Randbereich R des zweiten Fassadenelements 21 ist auf der Innenoberfläche F mit einem zweiten Verstärkungsrahmen 22 vollständig abgedeckt. Der zweite Verstärkungsrahmen 22 besteht aus drei 8 mm dicken Flachstahlprofilen 70 x 8 mm, welche den unteren und die seitlichen Randbereiche R abdecken, und aus einem 8 mm Flachstahlprofil 7 x 8 mm, das den oberen Randbereich R abdeckt. Die Flachstahlprofile sind, an die Seitenränder der Mittenscheibe 6 anschließend, im Randbereich R auf die Innenoberfläche F aufgeklebt.

Zusätzlich zum zweiten Verstärkungsrahmen 22 ist im oberen Randbereich R des zweiten Fassadenelements 21 eine Abdeckleiste 24 angeordnet. Die Abdeckleiste 24 ist ein 12 mm dickes Flachstahlprofil 26 x 12 mm, das in einen verbleibenden Zwischenraum zwischen dem zweiten Verstärkungsrahmen 22 und der Innenscheibe 7 eingesetzt ist und mit der Innenscheibe 7, dem zweiten Verstärkungsrahmen 22 und dem Seitenrand der Mittenscheibe 6 verklebt ist.

**Fig. 2** zeigt die zuoberst in den Fensterrahmen 4 eingesetzte erste Lamelle 1 und den in der Gebäudestruktur 8 befestigten Fensterrahmen 4 in einer geschnittenen Seitenansicht. Die erste Lamelle 1 befindet sich in der Schließstellung. Die Drehachse A ist senkrecht zur Zeichnungsebene orientiert und nicht dargestellt.

Der Fensterrahmen 4 und der Lamellenrahmen 3 sind aus kombinierten Aluminium-Polyamid-Profilen aufgebaut, die an entsprechenden Anlageflächen mit Dichtmitteln versehen sind. Dieser Aufbau ist aus dem Stand der Technik bekannt und wird hier nicht näher erläutert.

Abweichend vom Stand der Technik weist der Lamellenrahmen 3 der ersten Lamelle 1 an seiner Oberseite eine Verstärkungsleiste 31 auf. Die Verstärkungsleiste 31 ist ein Vierkantstahl 18 x 18 mm. Die Verstärkungsleiste 31 ist mit dem Aluminiumprofil des Lamellenrahmens 3 verschraubt und füllt einen zwischen dem Lamellenrahmen 3 und dem Fensterrahmen 4 bestehenden Zwischenraum aus, soweit dadurch nicht die Beweglichkeit der ersten Lamelle 1 im Fensterrahmen 4 eingeschränkt wird.

Am Lamellenrahmen 3 ist ein umlaufender erster Montagerahmen 13 angeordnet. Der erste Montagerahmen 13 besteht aus vier 12 mm dicken Flachstahlprofilen 37 x 12 mm, die zur Gebäudeaußenseite 81 hin auf das Polyamidprofil des Lamellenrahmens 3 aufgeschraubt sind. Am ersten Montagerahmen 13 ist das erste Fassadenelement 11 über den ersten Verstärkungsrahmen 12 mit dem Lamellenrahmen 3 verschraubt. Eine vom ersten Montagerahmen 13 eingerahmte Öffnung ist größer als die Innenscheibe 7, sodass das erste Fassadenelement 11 von der Gebäudeaußenseite 81 her in den Lamellenrahmen 3 eingeführt werden kann.

Zur Unterstützung der durchschusshemmenden Wirkung ist im Fensterrahmen 4 umlaufend eine Verstärkungseinlage 41 angeordnet. Die Verstärkungseinlage 41 ist ein 6 mm dickes Flachstahlprofil 15 x 6 mm, das in einen Hohlraum des Polyamidprofils eingeschoben ist. Mit der Verstärkungseinlage 41 wird ein zwischen dem Befestigungsrahmen 5 und dem Fensterrahmen 4 bestehender Zwischenraum abgedeckt.

Die Befestigung des Fensterrahmens 4 in der Gebäudestruktur 8 erfolgt mit dem Befestigungsrahmen 5. Der Befestigungsrahmen 5 besteht aus einem Vierkantstahl 26 x 20 mm. Er ist in eine Öffnung der Gebäudestruktur 8 eingesetzt und radial mit der Gebäudestruktur 8 verschraubt. Der Fensterrahmen 4 wird von der Gebäudeaußenseite 81 her in den Befestigungsrahmen 5 eingesetzt und am Befestigungsrahmen 5 zur Anlage gebracht. Mit dem Befestigungsrahmen 5 wird ein zwischen der Gebäudestruktur 8 und dem Fensterrahmen 4 bestehender Zwischenraum ausgefüllt.

**Fig. 3** zeigt eine in den Fensterrahmen 4 eingesetzte weitere Lamelle 2 in einer geschnittenen Seitenansicht. Die weitere Lamelle 2 befindet sich in der Schließstellung. Die Drehachse A ist senkrecht zur Zeichnungsebene orientiert und nicht dargestellt.

Am Lamellenrahmen 3 ist umlaufend ein zweiter Montagerahmen 23 angeordnet. Der zweite Montagerahmen 23 besteht aus drei 12 mm dicken Flachstahlprofilen 37 x 12 mm und der Abdeckleiste 24, die zur Gebäudeaußenseite 81 hin auf das Polyamidprofil des Lamellenrahmens 3 aufgeschraubt sind. Am zweiten Montagerahmen 23 ist das von der Gebäudeaußenseite 81 her in den Lamellenrahmen 3 eingeführte zweite Fassadenelement 21 über den zweiten Verstärkungsrahmen 22 mit dem Lamellenrahmen 3 verschraubt.

Oberhalb der weiteren Lamelle 2 ist die erste Lamelle 1 und unterhalb der weiteren Lamelle 2 ist eine weitere Lamelle 2 angeordnet, die jeweils nur in einer Teildarstellung gezeigt sind. Es ist gut zu erkennen, dass sich die erste Lamelle 1 mit der weiteren Lamelle 2 und die weitere Lamelle 2 mit der darunter angeordneten weiteren Lamelle 2 in vertikaler Richtung überlappt. Die Überlappung wird durch die ersten und zweiten Fassadenelemente 11 und 21 erreicht, wobei das erste Fassadenelement 11 mit seiner Unterkante einen Teil des Lamellenrahmens 3 der darunter angeordneten weiteren Lamelle 2 überdeckt. Jedes zweite Fassadenelement 21 überdeckt mit seiner Unterkante einen Teil des Lamellenrahmens 3 der darunter angeordneten weiteren Lamelle 2. Die Überlappung setzt sich bis zu der zuunterst im Fensterrahmen 4 aufgenommenen weiteren Lamelle 2 fort, deren zweites Fassadenelement 21 den unteren Rand des Fensterrahmens 4 abdeckt. Die Fassadenelemente 11 und 21 bilden so die geschlossene Fensterfläche, die nur durch die von der Gebäudeaußenseite 81 her sichtbaren funktionsbedingten Spalte G unterbrochen ist.

Die durchschusshemmende Wirkung im Bereich der funktionsbedingten Spalte G wird dadurch erreicht, dass der erste Verstärkungsrahmen 12 bzw. der zweite Verstärkungsrahmen 22 jeweils eine teilweise Überlappung mit der Abdeckleiste 24 der darunter angeordneten weiteren Lamelle 2 aufweist.

Die durchschusshemmende Wirkung außerhalb des Sichtbereichs S der Fassadenelemente 11 und 21, auch bei nicht senkrecht auf die Außenoberfläche E auftreffendem Beschuss, wird durch die Anordnung der sich überlappenden einzelnen Elemente der Glaslamellenfensterkonstruktion erreicht. Zu diesen Elementen gehören der erste und zweite Verstärkungsrahmen 12 und 22, der erste und zweite Montagerahmen 13 und 23, die Abdeckleiste 24, die Verstärkungsleiste 31, die Verstärkungseinlage 41 und der Befestigungsrahmen 5.

In einer nicht in den Figuren gezeigten Ausführung wird die durchschusshemmende Wirkung nach dem gleichen, im zuvor beschriebenen Ausführungsbeispiel beschriebenen Prinzip erreicht, wenn anstatt der Glaslamellenfensterkonstruktion ein Ausstellfenster mit nur einem ersten Fassadenelement 11 aufgebaut wird, bei dem im Fensterrahmen 4 eine erste Lamelle 1 aufgenommen ist.

### Bezugszeichenliste

- 1: erste Lamelle
- 11: erstes Fassadenelement
- 12: erster Verstärkungsrahmen
- 13: erster Montagerahmen
- 2: weitere Lamelle
- 21: zweites Fassadenelement
- 22: zweiter Verstärkungsrahmen
- 23: zweiter Montagerahmen
- 24: Abdeckleiste
- 3: Lamellenrahmen
- 31: Verstärkungsleiste
- 4: Fensterrahmen
- 41: Verstärkungseinlage
- 5: Befestigungsrahmen
- 6: Mittenscheibe
- 7: Innenscheibe
- 8: Gebäudestruktur
- 81: Gebäudeaußenseite
- 82: Gebäudeinnenseite
- A: Drehachse
- E: Außenoberfläche
- F: Innenoberfläche
- G: funktionsbedingter Spalt
- R: Randbereich
- S: Sichtbereich

## Patentansprüche

1. Durchschusshemmende Glaslamellenfensterkonstruktion für Gebäudeinstallationen, enthaltend
- einen rechteckigen Fensterrahmen (4),
- eine erste Lamelle (1) und mindestens eine weitere Lamelle (2), jeweils enthaltend ein Fassadenelement und einen rechteckigen Lamellenrahmen (3) mit einer Drehachse (A), wobei die Fassadenelemente auf dem Lamellenrahmen (3) angeordnet sind und eine zu einer Gebäudeaußenseite (81) gerichtete Außenoberfläche (E) und eine zu einer Gebäudeinnenseite (82) gerichtete Innenoberfläche (F) aufweisen, die Lamellenrahmen (3) mit den Drehachsen (A) horizontal in dem Fensterrahmen (4) angeordnet sind und die Lamellen (1, 2) in einer Schließstellung eine parallel zum Fensterrahmen (4) orientierte, bis auf funktionsbedingte Spalte (G) geschlossene und den Fensterrahmen (4) abdeckende Fensterfläche aufweisen,
- eine Montagestruktur zum Befestigen des Fensterrahmens (4) in einer Gebäudestruktur (8) und
- eine Bewegungseinrichtung zum Öffnen und Schließen der Lamellen (1, 2), wobei
- die erste Lamelle (1) ein erstes Fassadenelement (11) aufweist und horizontal zuoberst am Fensterrahmen (4) angeordnet ist,
- jede weitere Lamelle (2) jeweils ein zweites Fassadenelement (21) aufweist und horizontal unterhalb der ersten Lamelle (1) am Fensterrahmen (4) angeordnet ist, und
- das erste Fassadenelement (11) und das zweite Fassadenelement (21) jeweils einen inneren Sichtbereich (S) und einen den inneren Sichtbereich (S) umgebenden Randbereich (R) aufweisen,
**dadurch gekennzeichnet, dass**
- das erste Fassadenelement (11) und das zweite Fassadenelement (21) an der Innenoberfläche (F) jeweils eine Innenscheibe (7) und eine die Innenscheibe (7) mit dem jeweiligen Fassadenelement (11, 21) verbindende Mittenscheibe (6) aufweisen, die im Sichtbereich (S) zu einem durchschusshemmenden Verbundsicherheitsglas verbunden sind, wobei die Innenscheibe (7) größer als die Mittenscheibe (6) und kleiner als das jeweilige Fassadenelement (11, 21) ist,
- der Randbereich (R) des ersten Fassadenelements (11) auf der Innenoberfläche (F) vollständig mit einem ersten Verstärkungsrahmen (12) abgedeckt ist,
- der Randbereich (R) des zweiten Fassadenelements (21) auf der Innenoberfläche (F) vollständig mit einem zweiten Verstärkungsrahmen (22) und im oberen Randbereich (R) mit einer zusätzlichen Abdeckleiste (24) abgedeckt ist,
- der Lamellenrahmen (3) der ersten Lamelle (1) eine oben am Lamellenrahmen (3) angeordnete Verstärkungsleiste (31) aufweist,
- der Fensterrahmen (4) Verstärkungseinlagen (41) aufweist, die in der Schließstellung der Lamellen (1, 2) einen die Fensterfläche umgebenden Rand verstärkend angeordnet sind, und
- ein Befestigungsrahmen (5) als Montagestruktur für den Fensterrahmen (4) in der Gebäudestruktur (8) angeordnet ist.

2. Durchschusshemmende Glaslamellenfensterkonstruktion für Gebäudeinstallationen nach Anspruch 1, **dadurch gekennzeichnet, dass** der erste Verstärkungsrahmen (12), der zweite Verstärkungsrahmen (22), ein erster Montagerahmen (13), der das erste Fassadenelement (11) über den ersten Verstärkungsrahmen (12) mit dem Lamellenrahmen (3) verbindet, ein zweiter Montagerahmen (23), der das zweite Fassadenelement (21) über den zweiten Verstärkungsrahmen (22) mit dem Lamellenrahmen (3) verbindet, die Abdeckleiste (24), die Verstärkungsleiste (31), die Verstärkungseinlage (41) und der Befestigungsrahmen (5) witterungsbeständige Stahlprofile mit entsprechend dimensionierten Querschnitten sind.

3. Durchschusshemmende Glaslamellenfensterkonstruktion für Gebäudeinstallationen nach einem der vorherigen Ansprüche, **dadurch gekennzeichnet, dass** die Abdeckleiste (24) zwischen dem zweiten Verstärkungsrahmen (22) und der Innenscheibe (7) mit dem zweiten Verstärkungsrahmen (22) fest verbunden ist und in der Schließstellung eine Überlappung mit dem jeweils ersten oder zweiten Verstärkungsrahmen (12, 22) der darüber angeordneten ersten oder weiteren Lamelle (1, 2) aufweist.

4. Durchschusshemmende Glaslamellenfensterkonstruktion für Gebäudeinstallationen nach den Ansprüchen 1 und 2, **dadurch gekennzeichnet, dass** der erste und zweite Verstärkungsrahmen (12, 22) jeweils aus vier Abschnitten des Stahlprofils zusammengesetzt ist, die an der Innenoberfläche (F) mit dem jeweiligen Fassadenelement (11, 21) verklebt sind.

5. Durchschusshemmende Glaslamellenfensterkonstruktion für Gebäudeinstallationen nach Anspruch 2, **dadurch gekennzeichnet, dass** der erste Montagerahmen (13) jeweils aus vier Abschnitten des Stahlprofils zusammengesetzt ist, die am Lamellenrahmen (3) verschraubt sind.

6. Durchschusshemmende Glaslamellenfensterkonstruktion für Gebäudeinstallationen nach Anspruch 2, **dadurch gekennzeichnet, dass** der zweite Montagerahmen (23) jeweils aus drei Abschnitten des Stahlprofils und aus der Abdeckleiste (24) zusammengesetzt ist, die am Lamellenrahmen (3) verschraubt sind.

7. Durchschusshemmende Glaslamellenfensterkonstruktion für Gebäudeinstallationen nach den Ansprüchen 1 und 2, **dadurch gekennzeichnet, dass** die Verstärkungsleiste (31) an der Oberseite des Lamellenrahmens (3) der ersten Lamelle (1) mit dem Lamellenrahmen (3) verschraubt ist.

8. Durchschusshemmende Glaslamellenfensterkonstruktion für Gebäudeinstallationen nach den Ansprüchen 1 und 2, **dadurch gekennzeichnet, dass** die Verstärkungseinlage (41) umlaufend in einem Hohlraum des Fensterrahmens (4) angeordnet ist.

9. Durchschusshemmende Glaslamellenfensterkonstruktion für Gebäudeinstallationen nach den Ansprüchen 1 und 2, **dadurch gekennzeichnet, dass** der Befestigungsrahmen (5) zur Verbindung des Fensterrahmens (4) mit der Gebäudestruktur (8) innerhalb einer Öffnung der Gebäudestruktur (8) angeordnet ist.

10. Durchschusshemmende Glaslamellenfensterkonstruktion für Gebäudeinstallationen nach den Ansprüchen 1 und 2, **dadurch gekennzeichnet, dass** die Mittenscheibe (6) eine Polycarbonatscheibe ist.

## Claims

1. A penetration-proof glass panel window structure for building installations, including
- a rectangular window frame (4),
- a first panel (1) and at least one further panel (2), each including a facade element and a rectangular panel frame (3) with an axis of rotation (A), the facade elements being arranged on the panel frame (3) and having an outer surface (E) directed towards a building exterior (81) and an inner surface (F) directed towards a building interior (82), the panel frames (3) being arranged with the axes of rotation (A) horizontally in the window frame (4) and the panels (1, 2) in a closed position having a window surface oriented parallel to the window frame (4), closed except for function-related gaps (G) and covering the window frame (4),
- a mounting structure for fixing the window frame (4) in a building structure (8), and
- a movement device for opening and closing the panels (1, 2),
wherein
- the first panel (1) has a first facade element (11) and is arranged horizontally at the top of the window frame (4),
- each further panel (2) has a respective second facade element (21) and is arranged horizontally below the first panel (1) on the window frame (4),
and
- the first facade element (11) and the second facade element (21) each have an inner visible area (S) and an edge area (R) surrounding the inner visible area (S),
**characterised in that**
- the first facade element (11) and the second facade element (21) each have, on the inner surface (F), an inner pane (7) and a central pane (6) connecting the inner pane (7) to the respective facade element (11, 21), which are connected in the visible region (S) to form a penetration-proof laminated safety glass, the inner pane (7) being larger than the central pane (6) and smaller than the respective facade element (11, 21),
- the edge region (R) of the first facade element (11) is completely covered on the inner surface (F) with a first reinforcing frame (12),
- the edge region (R) of the second facade element (21) is completely covered on the inner surface (F) with a second reinforcing frame (22) and in the upper edge region (R) with an additional cover strip (24),
- the panel frame (3) of the first panel (1) has a reinforcing strip (31) arranged at the top of the panel frame (3),
- the window frame (4) has reinforcing inserts (41) which, in the closed position of the panels (1, 2), are arranged to reinforce an edge surrounding the window surface, and
- a mounting frame (5) is arranged as a mounting structure for the window frame (4) in the building structure (8).

2. The penetration-proof glass panel window structure for building installations according to claim 1, **characterised in that** the first reinforcing frame (12), the second reinforcing frame (22), a first mounting frame (13) connecting the first facade element (11) to the panel frame (3) via the first reinforcing frame (12), a second mounting frame (23) connecting the second facade element (21) to the panel frame (3) via the second reinforcing frame (22), the cover strip (24), the reinforcing strip (31), the reinforcing insert (41) and the mounting frame (5) are weather-resistant steel profiles with appropriately dimensioned cross-sections.

3. The penetration-proof glass panel window structure for building installations according to any one of the previous claims, **characterised in that** the cover strip (24) between the second reinforcing frame (22) and the inner pane (7) is firmly connected to the second reinforcing frame (22) and, in the closed position, has an overlap with the respective first or second reinforcing frame (12, 22) of the first or further panel (1, 2) arranged above it.

4. The penetration-proof glass panel window structure for building installations according to claims 1 and 2, **characterised in that** the first and second reinforcing frames (12, 22) are each composed of four sections of the steel profile which are bonded to the respective facade element (11, 21) at the inner surface (F).

5. The penetration-proof glass panel window structure for building installations according to claim 2, **characterised in that** the first mounting frame (13) is composed in each case of four sections of the steel profile which are screwed to the panel frame (3).

6. The penetration-proof glass panel window structure for building installations according to claim 2, **characterised in that** the second mounting frame (23) is composed in each case of three sections of the steel profile and of the cover strip (24), which are screwed to the panel frame (3).

7. The penetration-proof glass panel window structure for building installations according to claims 1 and 2, **characterised in that** the reinforcing strip (31) is screwed to the panel frame (3) at the top of the panel frame (3) of the first panel (1).

8. The penetration-proof glass panel window structure for building installations according to claims 1 and 2, **characterised in that** the reinforcing insert (41) is arranged circumferentially in a cavity of the window frame (4).

9. The penetration-proof glass panel window structure for building installations according to claims 1 and 2, **characterised in that** the mounting frame (5) for connecting the window frame (4) to the building structure (8) is arranged within an opening of the building structure (8).

10. The penetration-proof glass panel window structure for building installations according to claims 1 and 2, **characterised in that** the central pane (6) is a polycarbonate pane.

## Revendications

1. Construction de fenêtres à lamelles en verre pare-balles pour installations de bâtiment, présentant
- un cadre de fenêtre rectangulaire (4),
- une première lamelle (1) et au moins une autre lamelle (2), contenant chacune un élément de façade et un cadre de lamelle rectangulaire (3) avec un axe de rotation (A), les éléments de façade étant disposés sur le cadre de lamelle (3) et présentant une surface extérieure (E) orientée vers une face extérieure (81) du bâtiment et une surface intérieure (F) orientée vers une face intérieure (82) du bâtiment, les cadres de lamelles (3) étant disposés horizontalement dans le cadre de fenêtre (4) avec les axes de rotation (A) et les lamelles (1, 2) présentant, dans une position de fermeture, une surface de fenêtre orientée parallèlement au cadre de fenêtre (4), fermée à l'exception de fentes (G) liées au fonctionnement et recouvrant le cadre de fenêtre (4),
- une structure de montage pour fixer le cadre de fenêtre (4) dans une structure de bâtiment (8) et
- un dispositif de déplacement pour ouvrir et fermer les lamelles (1, 2),
dans lequel
- la première lamelle (1) présente un premier élément de façade (11) et est disposée horizontalement tout en haut du cadre de fenêtre (4),
- chaque autre lamelle (2) présente respectivement un deuxième élément de façade (21) et est disposée horizontalement en dessous de la première lamelle (1) sur le cadre de fenêtre (4),
et
- le premier élément de façade (11) et le deuxième élément de façade (21) présentent chacun une zone visible intérieure (S) et une zone de bordure (R) entourant la zone visible intérieure (S),
- **caractérisée en ce que**
- le premier élément de façade (11) et le deuxième élément de façade (21) présentent chacun sur la surface intérieure (F) une vitre intérieure (7) et une vitre centrale (6) reliant la vitre intérieure (7) à l'élément de façade respectif (11, 21), qui sont reliées dans la zone visible (S) pour former un verre de sécurité feuilleté pare-balles, la vitre intérieure (7) étant plus grande que la vitre centrale (6) et plus petite que l'élément de façade respectif (11, 21),
- la zone de bordure (R) du premier élément de façade (11) est entièrement recouverte sur la surface intérieure (F) par un premier cadre de renforcement (12),
- la zone de bordure (R) du deuxième élément de façade (21) est entièrement recouverte sur la surface intérieure (F) par un deuxième cadre de renforcement (22) et dans la zone de bordure supérieure (R) par une baguette de recouvrement supplémentaire (24),
- le cadre de lamelle (3) de la première lamelle (1) présente une baguette de renforcement (31) disposée en haut sur le cadre de lamelle (3),
- le cadre de fenêtre (4) présente des inserts de renforcement (41) qui, dans la position de fermeture des lamelles (1, 2), sont disposés de manière à renforcer un bord entourant la surface de fenêtre, et
- un cadre de fixation (5) est disposé comme structure de montage pour le cadre de fenêtre (4) dans la structure de bâtiment (8).

2. Construction de fenêtres à lamelles en verre pare-balles pour installations de bâtiment selon la revendication 1, **caractérisée en ce que** le premier cadre de renforcement (12), le deuxième cadre de renforcement (22), un premier cadre de montage (13) qui relie le premier élément de façade (11) au cadre à lamelles (3) par l'intermédiaire du premier cadre de renforcement (12), un deuxième cadre de montage (23) qui relie le deuxième élément de façade (21) au cadre à lamelles (3) par l'intermédiaire du deuxième cadre de renforcement (22), la baguette de recouvrement (24), la baguette de renforcement (31), l'insert de renforcement (41) et le cadre de fixation (5) sont des profilés en acier résistants aux intempéries avec des sections transversales dimensionnées en conséquence.

3. Construction de fenêtres à lamelles en verre pare-balles pour installations de bâtiment selon l'une quelconque des revendications précédentes, **caractérisée en ce que** la baguette de recouvrement (24) entre le deuxième cadre de renforcement (22) et la vitre intérieure (7) est reliée de manière fixe au deuxième cadre de renforcement (22) et présente, en position de fermeture, un chevauchement avec le premier ou le deuxième cadre de renforcement respectif (12, 22) de la première ou de l'autre lamelle (1, 2) disposée au-dessus.

4. Construction de fenêtres à lamelles de verre pare-balles pour installations de bâtiment selon les revendications 1 et 2, **caractérisée en ce que** le premier et le deuxième cadre de renforcement (12, 22) sont chacun composés de quatre sections du profilé en acier, qui sont collées sur la surface intérieure (F) à l'élément de façade respectif (11, 21).

5. Construction de fenêtres à lamelles de verre pare-balles pour installations de bâtiment selon la revendication 2, **caractérisée en ce que** le premier cadre de montage (13) est composé respectivement de quatre sections du profilé en acier qui sont vissées au cadre à lamelles (3).

6. Construction de fenêtres à lamelles de verre pare-balles pour installations de bâtiment selon la revendication 2, **caractérisée en ce que** le deuxième cadre de montage (23) est composé respectivement de trois sections du profilé en acier et de la baguette de recouvrement (24), qui sont vissées sur le cadre à lamelles (3).

7. Construction de fenêtres à lamelles de verre pare-balles pour installations de bâtiment selon les revendications 1 et 2, **caractérisée en ce que** la baguette de renforcement (31) est vissée au cadre de lamelle (3) sur le côté supérieur du cadre de lamelle (3) de la première lamelle (1).

8. Construction de fenêtres à lamelles de verre pare-balles pour installations de bâtiment selon les revendications 1 et 2, **caractérisée en ce que** l'insert de renforcement (41) est disposé sur tout le pourtour dans une cavité du cadre de fenêtre (4).

9. Construction de fenêtres à lamelles de verre pare-balles pour installations de bâtiment selon les revendications 1 et 2, **caractérisée en ce que** le cadre de fixation (5), pour relier le cadre de fenêtre (4) à la structure de bâtiment (8), est disposé dans une ouverture de la structure de bâtiment (8).

10. Construction de fenêtres à lamelles de verre pare-balles pour installations de bâtiment selon les revendications 1 et 2, **caractérisée en ce que** la vitre centrale (6) est une vitre en polycarbonate.
